# EUROPÄISCHE PATENTSCHRIFT

(11) **EP 2 065 094 B1**
(45) Veröffentlichungstag und Bekanntmachung des Hinweises auf die Patenterteilung: **17.08.2016**
(21) Anmeldenummer: 08405265.3
(22) Anmeldetag: 22.10.2008
(51) Int. Cl.: B03C 3/41, B03C 3/86, B03C 3/06, B03C 3/74

(54) **Elektrofilter**
Electrostatic precipitator
Filtre électrostatique

(30) Priorität: 27.11.2007 CH 18422007
(43) Veröffentlichungstag der Anmeldung: 03.06.2009
(73) Patentinhaber: Meister Umwelt Technologie AG, 6300 Zug (CH)
(72) Erfinder: Gschwind, Heinz, 4713 Matzendorf (CH); Meister, Jörg, CH-4713 Matzendorf (CH)
(74) Vertreter: Quehl, Horst Max

(56) Entgegenhaltungen:
- EP-A1- 0 433 152
- DE-C- 490 951
- DE-U1-202007 004 263
- US-A- 1 478 798
- US-A- 1 794 074

## Beschreibung

Die Erfindung betrifft einen Elektrofilter für die Abscheidung von Staubpartikeln aus einem Gasstrom, mit mindestens einer, in einem vom Gas durchströmten Gehäuse befestigten Niederschlagselektrode und mit einer ihr mit Abstand parallel zugeordneten, unter Zugspannung gestreckt gehaltenen Sprühelektrode sowie mit periodisch wirkenden Mitteln zur Reinigung der Niederschlagselektrode.

Bei durch die EP 0397208 und DE 20 2207 004 263 U1 bekannten Elektrofiltern dieser Art erfolgt die periodische Reinigung ihrer Niederschlagselektroden durch Abschütteln, indem sie in Vibrationsbewegung versetzt werden, so dass eine mechanische Reinigung entfällt. Durch die EP 1050341 wird für eine mechanische Reinigung der Innenfläche ihrer rohrförmig ausgeführten Niederschlagselektroden vorgeschlagen, die die Mittenposition des freien Rohrquerschnittes besetzende, d.h. koaxiale Sprühelektrode, durch eine besondere Mechanik radial zur Seite, bis zur Anlage am Rohr der Niederschlagselektrode, wegzuschwenken, so dass der Weg frei wird für ein hinsichtlich seines Antriebs nicht näher beschriebenes, z.B. aus einer Bürste bestehendes Reinigungsgerät. Die somit erforderliche, verschiedenartige Mechanik, einerseits für die seitliche Bewegung zur Freigabe des Rohrquerschnittes der Niederschlagselektrode und andererseits für eine Reinigungsbewegung über die Länge der Niederschlagselektrode ist mit entsprechend großem Aufwand verbunden.

Entsprechend der US 1794074 wird für die Reinigung von plattenförmigen Niederschlagselektroden vorgeschlagen, zwischen ihnen angeordnete, an Ketten gehaltene, stabförmige, parallel zueinander verlaufende Sprühelektroden durch eine Querbewegung mit ihnen in Kontakt zu bringen und anschliessend an ihnen auf und ab zu bewegen.

Durch die DE 490951 und die EP 0433152 sind Elektrofilter bekannt, deren sich zentral in einer rohrförmigen Niederschlagselektrode erstreckende, drahtförmige Sprühelektrode durch ein an ihrem unteren Ende befestigtes Gewicht gespannt ist. Entsprechend der DE 490951 dient dieses Spanngewicht zugleich als Abstreifer für die Niederschlagselektrode und wird beim Betrieb des Elektrofilters, zur Vermeidung von Schwingungen der Sprühelektrode, in einer gegenüber dem Gehäuse des Elektrofilters elektrisch isolierten Vorrichtung fixiert. Hingegen ist entsprechend der EP 0433152 ein separater, gegenüber der drahtförmigen Sprühelektrode elektrisch isolierter Abstreifer vorgesehen, der ebenfalls mit seiner Schwerkraft entlang der Innenfläche der Niederschlagselektrode absenkbar ist. Da somit bei diesen Elektrofiltern der Abstreifer nur unter Schwerkraft und entgegen dem Widerstand einer oberen, nicht näher offenbarten Halterung in Funktion tritt, besteht entweder die Gefahr seiner Festsetzung in der rohrförmigen Niederschlagselektrode oder die möglichen Reinigungskräfte sind wesentlich beschränkt. Weiterhin stellt die erforderliche gasdichte Abdichtung und die elektrische Isolation der drahtförmigen Sprühelektrode, ebenso wie ihrer nicht offenbarten Zugvorrichtung gegenüber einem Gehäuse des Elektrofilters aufgrund einer anzustrebenden hohen elektrischen Spannung von z.B. 40 000 Volt hohe bzw. nicht realisierbare Anforderungen.

Der Erfindung liegt die Aufgabe zugrunde, einen Elektrofilter der genannten Art zu finden, der bei kompakter und kostengünstig realisierbarer Bauweise bei hoher Zuverlässigkeit eine gute Reinigung der Niederschlagselektroden ermöglicht. Die Lösung dieser Aufgabe erfolgt erfindungsgemäß aufgrund der Merkmale des Patentanspruchs 1. Vorteilhafte Ausgestaltungen der Erfindung sind Gegenstand der abhängigen Patentansprüche und der folgenden Beschreibung anhand der Zeichnungen zu entnehmen. Es zeigt:
Fig.1 einen Querschnitt durch einen erfindungsgemäßen Elektrofilter in schematischer Darstellung,
Fig.2 eine Ansicht der Unterseite des Elektrofilters nach Fig.1 im Bereich seiner Wickeltrommeln,
Fig.3 eine schematische Gesamtdarstellung der Mechanik zur Ausführung der Reinigungsbewegung eines eine Sprühelektrode tragenden Stranges eines Elektrofilters nach Fig.1, mit einer durch Strichlinien veranschaulichten Variante für die Aufrechterhaltung einer Zugspannung an solchen Strängen,
Fig.4 eine perspektivische Darstellung einer Wickeltrommel des Elektrofilters nach Fig.1 und
Fig.5 eine Aufsicht auf die Wickeltrommel nach Fig. 4.

Der dargestellte Elektrofilter 1 hat ein kastenförmiges Filtergehäuse 2, das zahlreiche in mehreren Reihen vertikal verlaufende und parallel zueinander angeordnete, rohrförmige Niederschlagselektroden 3 bis 7 umschliesst. Das zu reinigende, beispielsweise als Abgas von einer Anlage zur Holzverbrennung kommende Gas strömt von einem Zuströmstutzen 8 zum Bodenbereich 9 des Gehäuses, um sich von dort aus auf die einzelnen Niederschlagselektroden 3 bis 7 zu verteilen, aus denen es in einen Kopfbereich 10 des Gehäuses ausströmt, um diesen über einen Ausströmstutzen 11 zu verlassen. Die Abtrennung zwischen Bodenbereich 9 und Kopfbereich 10 erfolgt durch eine untere und obere horizontale Trennwand 12, 13, an den die Enden der Niederschlagselektroden 3 bis 7 dicht befestigt sind. Nach unten geht das Filtergehäuse 2 in einen durch schräge Wände begrenzten Schacht 14 über, entlang dessen Bodenbereich sich ein Schneckenförderer 15 erstreckt, durch den Asche oder Staub ausgetragen wird, die aus den Niederschlagsrohren 3 bis 7 nach unten in den Schacht 14 abgefallen ist.

Entlang der Achse jeder rohrförmigen Niederschlagselektrode 3 bis 7 erstreckt sich jeweils eine aus einem biegsamen Draht bestehende Sprühelektrode 16 bis 20, die mit dem positiven Pol einer Hochspannungsquelle von z.B. 40 kV lösbar verbunden ist. Hierzu dient ein in Fig. 2 gezeigter, an nicht dargestellten Isolatoren pendelnd aufgehängter Kontaktrahmen 21, dessen Kontaktstege 22 in einem aus der jeweiligen Niederschlagselektrode 3 bis 7 herausragenden Bereich jeweils seitlich an die Sprühelektroden 16 bis 20 unter Eigengewicht angelegt sind. Zur Lösung des elektrischen Kontaktes dient ein Seilzugsystem mit auf einer gemeinsamen Wickelwelle 24 befestigten Wickelrollen 25. Die entsprechend negativ aufgeladenen Niederschlagselektroden 3 bis 7 sind mit einer Erdungsleitung 23 verbunden.

Jede sich durch eine zugehörige Niederschlagselektrode 3 bis 7 erstreckende Sprühelektrode 16 bis 20 bildet einen Teil eines in Längsrichtung zu jeweils einer oberen und unteren Wickeltrommel 26, 27 und auf diese aufwickelbar weiter verlaufenden Stranges 28. Zur elektrischen Isolation gegenüber den Wickeltrommeln 26, 27 sind in diesem Strang 28 ein oberer und unterer, stangenförmiger Isolierkörper 29, 30 vorgesehen.

Die unteren Wickeltrommeln 27 sind über eine gemeinsame Antriebswelle 31 mit einem Drehantrieb 32 verbunden, um durch Aufwickeln der Stränge 28 auf die Wickeltrommeln 27 jeweils einen oberhalb der Niederschlagselektroden 3 bis 7 in diesem Strang 28 vorgesehenen, z.B. als Bürste ausgeführten Reinigungskörper 33, durch die zugehörige rohrförmige Niederschlagselektrode 3 bis 7 hindurch zu ziehen und somit an dessen Innenfläche haften gebliebenes Material zu entfernen, so dass es nach unten in den Schacht 14 abfällt.

Um das Aufwickeln der Stränge 28 auf die Wickeltrommeln 27 trotz des am jeweiligen Strang vorgesehenen, stabförmigen Isolierkörpers 30 zuverlässig zu ermöglichen, ist für diesen seitlich an der Wickeltrommel 27 eine kanalförmige Isolierkörperaufnahme 34 vorgesehen, die von einem Fortsatz 35 einer seitlich überstehenden Trommelnabe 36 begrenzt ist. Ausserdem ist ein Kurbelarm 37 vorgesehen, der sich in Kanalrichtung und damit tangential von der Trommelnabe 36 weg nach aussen erstreckt und an dessen äusseren Ende ein Verlängerungszapfen 39 des Isolierkörpers 30 über ein Kugelgelenk 40 befestigt ist. Dabei sind der Nabenfortsatz 35 und der Kurbelarm 37 in ihrer Länge dem Isolierkörper 30 mit seinem Verlängerungszapfen 39 derart angepasst, dass beim Einschwenken des Isolierkörpers 30 in die Isolierkörperaufnahme 34 sein der Sprühelektrode 16 bis 20 zugekehrtes, eine Gelenkverbindung 41 aufweisendes Ende an einer seitlichen Trommelöffnung 42 derart zur Anlage gelangt, dass der Strang 28 mit seiner Sprühelektrode 16 bis 20 sich sicher auf die Wickeltrommel 27 aufwickeln lässt.

Der nach einem bestimmten, empirisch als optimal ermittelten Zeitprogramm erfolgende Reinigungsvorgang beginnt mit der Abschaltung der elektrischen Hochspannung. Danach wird der Kontaktrahmen 21 von den Sprühelektroden 3 bis 7 weggeschwenkt. Anschliessend wird der Drehantrieb 32 der unteren Wickeltrommeln 27 eingeschaltet. Durch deren Drehung schwenkt der jeweilige Kurbelarm 37 nach unten, so dass sich der stabförmige Isolierkörper 30 in seine Aufnahme 34 legt. Die Wickeltrommel 27 dreht sich kontinuierlich weiter und wickelt die Sprühelektrode 16 bis 20 so weit auf, bis der Reinigungskörper 33 vollständig durch die rohrförmige Niederschlagselektrode 3 bis 7 gezogen worden ist.

Am oberen, sich an den Reinigungskörper 33 anschliessenden Ende setzt sich der jeweilige Strang 28 über eine Ausgleichsfeder 43 als Stahlseil 44 fort, das sich dabei von der oberen Wickeltrommel 26 abwickelt.

Die oberen Wickeltrommeln 26 von mehreren Sprühelektroden 16 bis 20 sind auf einer gemeinsamen Welle 45 befestigt, an deren Ende eine Seilzugtrommel 46 befestigt ist. Ein auf dieser Seilzugtrommel 46 aufgewickeltes Gegenzugseil 47 wird durch ein endseitig befestigtes Gewicht 48 unter Spannung gehalten und hält somit über die Welle 45 die Zugspannung der Sprühelektroden 16 bis 20 auch während des Reinigungsvorganges aufrecht.

Wie in Fig.3 durch Strichlinien veranschaulicht, kann die Zugspannung an den Sprühelektroden 16 bis 20 anstatt durch ein Gewicht 48 auch durch eine Zugfeder 50 aufrecht erhalten werden, die in einem Gegenzugseil 51 vorgesehen ist. Hierzu hat das Gegenzugseil 51 einen sich von der oberen Seilzugtrommel 46 bis zur Zugfeder 50 erstreckenden Strang 52 und eine auf eine Gegenzugtrommel 53 aufgewickelten Strang 54 ist. Dabei wird die Wickeldrehung dieser Gegenzugtrommel 53 über dieselbe Welle 31 übertragen, wie sie für die Wickeltrommel 27 vorgesehen ist, indem sie auf derselben Welle 31 befestigt ist. Unterschiedlich ist lediglich die Wickelrichtung, indem durch die beschriebene Verbindung über die obere Welle 45 ein Aufwickeln des Stranges 28 auf die Wickeltrommel 27 ein Abwickeln des Stranges 54 von der Gegenzugtrommel 53 bewirkt. Somit bestimmt eine Vorspannung der Zugfeder 50 dauerhaft die Zugspannung an den Sprühelektroden 16 bis 20.

Die Darstellung der Fig.2 veranschaulicht, dass ein nach dem beschriebenen Prinzip aufgebauter Elektrofilter 1 durch Hinzufügung weiterer Kombinationen aus Sprühelektrode und Niederschlagselektrode sowohl längs als auch quer beliebig erweitert werden kann, um sich an die für einen bestimmten Anwendungsfall jeweils gegebene Strömungmenge an zu reinigendem Gas auf einfache bzw. kostengünstige Weise anpassen zu können.

Es versteht sich, dass die anhand eines Ausführungsbeispieles mit rohrförmigen Niederschlagselektroden beschriebene Erfindung auch für Elektrofilter mit anders, z.B. plattenförmig ausgeführten Elektroden anwendbar ist, mit entsprechender Anpassung der Querschnittsform der vorzugsweise aufwickelbaren positiven Elektrode an die Form der Niederschlagselektrode und auch entsprechender Anpassung der Querschnittsform einer angekoppelten Reinigungsvorrichtung.

## Patentansprüche

1. Elektrofilter für die Abscheidung von Staubpartikeln aus einem Gasstrom, mit mindestens einer, in einem vom Gas durchströmten Gehäuse befestigten Niederschlagselektrode (3-7) und mit einer ihr mit Abstand parallel zugeordneten, unter Zugspannung gestreckt gehaltenen Sprühelektrode (16-20) sowie mit periodisch wirkenden Mitteln zur Reinigung der Niederschlagselektrode (3-7), **dadurch gekennzeichnet, dass** die Sprühelektrode (16-20) Teil eines Stranges (28) ist, in dem eine Reinigungseinrichtung (33) befestigt ist, ein Antriebssystem (27, 31, 32) mit einer Wickeltrommel (27) vorgesehen ist, auf die, für die Ausführung einer Reinigungsbewegung, ein weiterer Teil dieses Stranges (28) aufwickelbar ist und die Sprühelektrode (16-20) zwischen zwei Isolierkörpern (29, 30) befestigt ist.

2. Elektrofilter nach Anspruch 1, **dadurch gekennzeichnet, dass** seitlich an der Wickeltrommel (27) eine Isolierkörperaufnahme (34) sowie ein Kurbelarm (37) vorgesehen sind mit dessen äusserem Ende (38) der Isolierkörper (30) über ein Gelenk (40) verbunden ist.

3. Elektrofilter nach Anspruch 2, **dadurch gekennzeichnet, dass** der Isolierkörper (30) bei in die Isolierkörperaufnahme (34) eingeschwenkter Position mit einem ein Gelenk (41) aufweisenden Ende im Bereich einer seitlichen Trommelöffnung (42) der Wickeltrommel (27) zur Anlage gelangt, wobei das Gelenk (41) den Isolierkörper (30) mit der Sprühelektrode (16-20) verbindet.

4. Elektrofilter nach einem der Ansprüche 1 bis 3, **dadurch gekennzeichnet, dass** der die Sprühelektrode (16-20) aufweisende Strang (28) in einem Seil (44) endet, das auf einer oberen Wickeltrommel (26) auf- und abwickelbar ist, wobei diese Wickeltrommel (26) über eine Welle (45) mit einer Seilzugrolle (46) verbunden ist, deren Seil (47) durch ein Gewicht (48) gespannt ist.

5. Elektrofilter nach Anspruch 1, **dadurch gekennzeichnet, dass** der die Sprühelektrode (16-20) aufweisende Strang (28) in einem Seil (44) endet, das von einer oberen Wickeltrommel (26) auf- und abwickelbar ist und diese Wickeltrommel (26) über eine Welle (45) mit einer Seilzugrolle (46) verbunden ist, über die ein Strang (52) eines Gegenzugseils (51) verläuft, wobei dieser Strang (52) an einer unter Vorspannung stehenden Zugfeder (50) endet und ein sich an diese anschliessender zweiter Strang (54) von einer Gegenzugtrommel (53) abwickelbar ist, die über eine Welle (31) mit der Wickeltrommel (27) verbunden ist und somit mit dem Drehantrieb (32) gekoppelt ist.

6. Elektrofilter nach einem der Ansprüche 1 bis 5, **dadurch gekennzeichnet, dass** die Niederschlagselektroden (3-7) rohrförmig in mehreren Reihen nebeneinander in einem gemeinsamen, Zu- und Abströmstutzen (8,11) aufweisenden Filtergehäuse (2) angeordnet sind, wobei für die Längsbewegung der Sprühelektroden (16-20) vorgesehene Wickelrollen (26) auf einer gemeinsamen Welle (31, 45) befestigt sind.

7. Elektrofilter nach einem der Ansprüche 1 bis 6, **dadurch gekennzeichnet, dass** für die Auslösung der Reinigungsbewegung einer als Bürste ausgeführten Reinigungseinrichtung (33) ein mit der unteren Wickelrolle (27) verbundener Drehantrieb (32) vorgesehen ist.

## Claims

1. Electrostatic precipitator for the separation dust particles from a gas flow, having at least one collecting electrode (3-7) fastened in a housing flowed through by the gas, and having an emitting electrode (16-20) allocated to it in parallel at a distance and kept stretched under tensile stress, as well as having means acting periodically for cleaning the collection electrode (3-7), **characterised in that** the emitting electrode (16-20) is part of a strand (28) in which a cleaning device (33) is fastened, a drive system (27, 31, 32) is provided with a winding drum (27), on which a further part of this strand (28) is able to be wound for the implementation of a cleaning movement, and the emitting electrode (16-20) is fastened between two insulation bodies (29,30).

2. Electrostatic precipitator according to claim 1, **characterised in that** an insulating body receiver (34) and a crank arm (37), to the outer end (38) of which the insulating body (30) is connected via a joint (40), are provided laterally on the winding drum (27).

3. Electrostatic precipitator according to claim 2, **characterised in that** the insulating body (30), in the position pivoted into the insulating body receiver (34), makes contact in the region of a lateral drum opening (42) of the winding drum (27) with an end having a joint (41), wherein the joint (41) connects the insulating body (30) to the emitting electrode (16-20).

4. Electrostatic precipitator according to one of claims 1 to 3, **characterised in that** the thread (28) having the emitting electrode (16-20) ends in a cable (44) which is able to be wound and unwound on an upper winding drum (26), wherein this winding drum (26) is connected to a cable pull roll (46) via a shaft (45), the cable (47) of which is tensioned by a weight (48).

5. Electrostatic precipitator according to claim 1, **characterised in that** the thread (28) having the emitting electrode (16-20) ends in a cable (44) which is able to be wound and unwound from an upper winding drum (26) and this winding drum (26) is connected to a cable pull roll (46) via a shaft (45), via which cable pull roll a thread (52) of a counter pull cable (51) runs, wherein this thread (52) ends at a tension spring (50) which is pre-tensioned and a second thread (54) connecting to this is able to be unwound from a counter pull drum (53) which is connected to the winding drum (27) via a shaft (31) and is therefore coupled to the rotary drive (32).

6. Electrostatic precipitator according to one of claims 1 to 5, **characterised in that** the collecting electrodes (3-7) are arranged to be tube-shaped in several rows one next to the other in a mutual filter housing (2) having inflow and outflow nozzles (8, 11), wherein winding rolls (26) provided for the longitudinal movement of the emitting electrodes (16, 20) are fastened to a mutual shaft (31, 45).

7. Electrostatic precipitator according to one of claims 1 to 6, **characterised in that** a rotary drive (32) connected to the lower winding roll (27) is provided for the triggering of the cleaning movement of a cleaning device (33) designed as a brush.

## Revendications

1. Électrofiltre conçu pour séparer les particules de poussière d'un courant de gaz, équipé au moins d'une électrode collectrice (3-7) fixée dans un boîtier traversé par le gaz et d'une électrode à couronne (16-20) maintenue allongée par un effort de tension qui lui est affecté en parallèle avec un écart, ainsi que de moyens agissant périodiquement pour nettoyer l'électrode collectrice (3-7), **caractérisé en ce que** l'électrode à couronne (16-20) est une partie du conducteur d'une phase (28) dans lequel un dispositif de nettoyage (33) est fixé, un système d'actionnement (27, 31, 32) avec un cylindre enrouleur (27) est prévu, sur lequel, pour exécuter un mouvement de nettoyage, une autre partie de ce conducteur de phase (28) peut être enroulée et l'électrode à couronne (16-20) est fixée entre deux corps isolants (29, 30).

2. Électrofiltre selon la revendication 1, **caractérisé en ce qu'**un logement (34) pour les corps isolants ainsi qu'une manivelle (37) sont prévus à côté du cylindre enrouleur (27), manivelle avec l'extrémité externe (38) de laquelle le corps isolant (30) est relié au moyen d'un assemblage articulé (40).

3. Électrofiltre selon la revendication 2, **caractérisé en ce que** le corps isolant (30), lorsqu'il est en position rentrée dans le logement (34) pour les corps isolants, vient se placer en prise avec une extrémité présentant un assemblage articulé (41) dans la région d'une ouverture de cylindre (42) latérale du cylindre enrouleur (27), l'assemblage articulé (41) reliant le corps isolant (30) à l'électrode à couronne (16-20).

4. Électrofiltre selon l'une quelconque des revendications 1 à 3, **caractérisé en ce que** le conducteur de phase (28) présentant l'électrode à couronne (16-20) se termine dans un câble (44) qui peut être déroulé et enroulé sur un cylindre enrouleur (26) supérieur, ce cylindre enrouleur (26) étant relié à une molette de commande par câble (46) au moyen d'un arbre (45), molette dont le câble (47) est tendu par un poids (48).

5. Électrofiltre selon la revendication 1, **caractérisé en ce que** le conducteur de phase (28) présentant l'électrode à couronne (16-20) se termine dans un câble (44) qui peut être déroulé et enroulé à partir d'un cylindre enrouleur (26) supérieur et **en ce que** ce cylindre enrouleur (26) est relié à une molette de commande par câble (46) au moyen d'un arbre (45), sur lequel passe un conducteur de phase (52) d'un câble opposé (51), ce conducteur de phase (52) se terminant au niveau d'un ressort de traction (50) sous tension et **en ce qu'**un second conducteur de phase (54) joint à celui-ci peut être déroulé à partir d'un contre-cylindre (53), lequel est relié au cylindre enrouleur (27) au moyen d'un arbre (31) et est ainsi couplé au servomoteur (32).

6. Électrofiltre selon l'une quelconque des revendications 1 à 5, **caractérisé en ce que** les électrodes collectrices (3-7) sont agencées de façon tubulaire dans plusieurs rangées, les unes à côté des autres, dans un boîtier de filtre (2) commun présentant des supports d'arrivée et d'écoulement (8, 11), des cylindres enrouleurs (26) prévus pour le mouvement longitudinal des électrodes à couronne (16-20) étant fixés sur un arbre commun (31, 45).

7. Électrofiltre selon l'une quelconque des revendications 1 à 6, **caractérisé en ce qu'**un servomoteur (32) relié à un cylindre enrouleur (27) inférieur est prévu pour déclencher le mouvement de nettoyage d'un dispositif de nettoyage (33) réalisé comme une brosse.
